# EUROPÄISCHE PATENTSCHRIFT

(11) **EP 0 252 403 B1**
(45) Veröffentlichungstag und Bekanntmachung des Hinweises auf die Patenterteilung: **31.01.1990**
(21) Anmeldenummer: 87109347.2
(22) Anmeldetag: 29.06.1987
(51) Int. Cl.: A44B 11/25

(54) **Gurtschloss für ein Gurtband-Sicherheitssystem**
Buckle for a safety belt system
Boucle pour système de ceinture de sécurité

(30) Priorität: 07.07.1986 DE 3622768
(43) Veröffentlichungstag der Anmeldung: 13.01.1988
(73) Patentinhaber: Van Riesen & Co., D-25421 Pinneberg (DE)
(72) Erfinder:
(74) Vertreter: Wilcken, Hugo

(56) Entgegenhaltungen:
- EP-A- 0 083 752
- DE-A- 2 801 593
- DE-U- 8 327 221
- GB-A- 2 071 753
- GB-A- 2 166 187
- US-A- 4 394 792

## Beschreibung

Die Erfindung betrifft ein Gurtschloß für ein Gurtband-Sicherheitssystem, bestehend aus einem Schloßgehäuse mit einem Schließ- und Lösemechanismus und aus einer in das Schloßgehäuse einsteckbaren und mit dem Mechanismus verriegelbaren Schloßzunge, wobei der genannte Mechanismus ein die Raststellung der Schloßzunge bestimmendes und zu ihr senkrecht verschwenkbares Sperrglied mit einem vorderen Sperrteil, einen federbelasteten Niederhalter zur Sicherung der Raststellung der Schloßzunge, eine mit dem das Sperrglied blockierenden Niederhalter zusammenwirkende, parallel zur Schloßzunge betätigbare Lösetaste sowie einen federbelasteten, durch die Schloßzunge zurückschiebbaren Auswerfer für letztere aufweist.

In dem Dokument EP-A-0 083 752 ist ein Gurtschloß der vorstehenden Art beschrieben. Dieses vorbekannte, im wesentlichen für Beckengurte verwendete Schloß ist so konstruiert, daß der Schließ-und Lösemechanismus im Falle der Verwendung von Endstücken für Schultergurte auf der Schloßzunge nicht von diesen Endstücken mitgesteuert werden kann, wie es z.B. bei dem Gurtschloß nach dem Dokument DE-U-8 327 221 der Fall ist. Um daher ein sicheres Einrasten des verschwenkbaren Sperrgliedes beim Schloß nach dem erstgenannten Dokument zu erreichen, hat das Sperrglied auf seiner Unterseite hinten in Nähe seiner Schwenkachse einen nach unten ragenden Vorsprung, gegen den der Auswerfer mittels der Schloßzunge gedrückt wird, so daß der Sperr-Riegel nach unten in seine Raststellung gelangt. Zur Entriegelung des Sperr-Riegels ist eine komplizierte Konstruktion vorgesehen. Da der vordere Sperrteil des Sperr-Riegels eine etwa senkrecht zur Einschieberichtung der Schloßzunge verlaufende Rückseite aufweist, ist es dem Auswerfer nicht möglich, aufgrund des durch ihn auf den Sperr-Riegel ausgeübten kleinen Drehmomentes den Sperr-Riegel sicherauszurasten. Um dies jedoch zu erreichen, weist der Sperr-Riegel auf seiner Oberseite hinten in Nähe seiner Schwenkachse einen weiteren, nach oben ragenden Vorsprung, eine nach hinten weisende Verlängerung der Lösetaste, einen sich an diese Verlängerung anschließenden Stift und eine darauf angeordnete Wendeldruckfeder auf. Diese Konstruktion ist material- und kostenaufwendig.

Die Aufgabe der Erfindung besteht in der Verbesserung eines Gurtschlosses der einleitend angeführten Art, das unter Beibehaltung einer sicheren Bedienbarkeit und Vermeidung einer Druckwirkung auf den Bauch der gesicherten Person beim Öffnen des Gurtschlosses eine kompakte, baulich vereinfachte und kostengünstig herstellbare Bauweise aufweist.

Die Lösung dieser Aufgabe geht von dem einleitend angeführten Gurtschloß aus und kennzeichnet sich weiter dadurch, daß auf der Schloßzunge in an sich bekannter Weise wenigstens ein Gurtband-Endstück mit mindestens einem vorstehenden Steuerorgan für die Betätigung des Mechanismus gehaltert ist, daß das Sperrteil des Sperrgliedes als gegenüber dessen Längserstreckung schräg nach unten und vorne geneigter Sperrfortsatz ausgebildet ist, daß die vordere Schrägfläche des Sperrfortsatzes eine Betätigungsfläche für das Steuerorgan des Gurtband-Endstückes zum Eindrücken des Sperrgliedes in seine Schließstellung bildet und daß die hintere, zur vorderen Schrägfläche parallele Schrägfläche des Sperrfortsatzes eine weitere Betätigungsfläche für eine senkrecht zur Schloßzungenebene auf das Sperrglied wirkende Öffnungsdruckkraftkomponente des Auswerfers bildet.

Durch diese Lösung ist es möglich, daß auch bei Gurtschlössern mit Gurtband-Endstücken für Schulter- und gegebenenfalls Schrittgurtbändern die Bewegung der druckbetätigten Lösetaste in Längsrichtung des Gurtschlosses erfolgt, so daß der Lösedruck der Taste nicht mehr auf den Bauch der gesicherten Person einwirkt, sondern parallel dazu gerichtet ist und daher bei Schlössern dieser Art nicht mehr als unangenehm empfunden wird. Des weiteren ist der verschwenkbare Sperr-Riegel baulich erheblich vereinfacht, denn er weist keine hinteren Vorsprünge zu seiner Betätigung in die und aus der Sperrstellung auf, sondern seine Betätigung wird dadurch erreicht, daß sein schräg verlaufender Sperrfortsatz einerseits vom Steuerorgan eines Gurtband-Endstückes in die Sperrstellung hineingedrückt und andererseits durch ein sehr großes vom Auswerfer bewirktes Drehmoment sicher aus der Sperrstellung herausgedrückt wird. Die Lösetaste verbleibt dadurch ebenfalls einfach im Aufbau, da sie keine direkt auf den Sperr-Riegel wirkende Entriegelungsteile aufweist. Das erfindungsgemäße Gurtschloß ist somit kompakt im Aufbau, kostengünstig herzustellen, einfach zu bedienen und gewährleistet eine sichere Funktion.

Die Erfindung ist nachstehend anhand eines in den anliegenden Zeichnungen dargestellten Ausführungsbeispiels näher erläutert. Es zeigen in schematischer Darstellung:
Fig. 1 eine Aufsicht auf ein beispielsweises Gurtschloß,
Fig. 2 eine Aufsicht auf das Schloßgehäuse,
Fig. 3 eine Endansicht gemäß dem Pfeil 1111 in Fig. 2,
Fig. 4 eine der Fig. 2 ähnliche Aufsicht, jedoch mit weggelassenem Schloßgehäuse und strichpunktiert angedeuteter Lösetaste,
Fig. 5 eine Seitenansicht gemäß dem Pfeil V in Fig. 4,
Fig. 6 einen Schnitt nach der Linie VI-VI in Fig. 4 mit in Aufnahmestellung befindlichem Schloßmechanismus,
Fig. 7 einen der Fig. 6 ähnlichen Schnitt mit in dem Schloßmechanismus eingerasteter Schloßzunge.

Gemäß Fig. 1 besteht das allgemein mit 1 bezeichnete Gurtschloß für ein Gurtband-Sicherheitssystem aus einem Schloßgehäuse 2 mit einer Lösetaste 3, aus einer in das Gehäuse einsteckbaren Schloßzunge 4 und aus beispielsweise zwei Endstücken 5 und 6, die in bekannter Weise auf der Schloßzunge gehaltert sind, indem sie fluchtende Schlitze (nicht gezeigt) aufweisen, die von der Schloßzunge durchgriffen werden. An den Teilen 2 und 4 ist in üblicher Weise ein Beckengurt befestigt, während an den Endstücken 5 und 6 die üblichen Schultergurte angreifen. Ferner ist es möglich, daß auf der Schloßzunge noch ein weiteres Endstück für einen sogenannten Schrittgurt gehaltert ist. Andererseits ist es auch möglich, daß für die beiden Schultergurte nur ein gemeinsames Gurtbandendstück verwendet wird. Wichtig ist, daß wenigstens eines der Endstücke ein Steuerorgan 7 aufweist, das mit einem in dem Schloßgehäuse 2 untergebrachten, noch erläuterten Schließ- und Lösemechanismus zusammenwirkt. Vorzugsweise ist das dem Gehäuse zugekehrte Endstück 6 mit wenigstens einem Steuerorgan 7 versehen.

Wie Fig. 1 zeigt, ist die Lösetaste 3 auf der Steckseite des Schloßgehäuses 2 vorgesehen, das heißt auf derjenigen Seite, auf welcher die Schloßzunge.4 in den erwähnten Mechanismus eingesteckt wird. Die Taste 3 ist derart verschieblich in dem Gehäuse 2 gelagert, daß sie zum Entriegeln der Schloßzunge 4 in Richtung auf das mit 8 angedeutete Gurtbefestigungsende des Schloßgehäuses drückbar ist. Damit verläuft die Bewegungsrichtung der Lösetaste 2 zumindest annähernd parallel zur Rastlage der Schloßzunge in dem Schloßgehäuse, so daß auch der Lösedruck auf die Taste dementsprechend ausgerichtet ist.

Aus den Fig. 4, 6 und 7 ist der vorerwähnte Schließ- und Lösemechanismus am besten zu erkennen. Die Aufsicht der Fig. 4 zeigt einen im wesentlichen U-förmigen metallenen Schloßrahmen 9, der hinten eine Befestigungsöse 10 für den erwähnten Beckengurt aufweist sowie unten, an den Seiten und vorne von einer Maske 11 eingefaßt ist, die die Steckseite des Schloßgehäuses 2 schützend teilweise abdeckt und dort eine Einstecköffnung 12 für die Schloßzunge 4 und das Steuerorgan 7 aufweist (Fig. 3). Die in Fig. 4 strichpunktiert eingezeichnete Lösetaste 3 weist zwei Schenkel 3a, 3b auf, die an der Maske 11 geführt sind, wie auch Fig. 5 zeigt. Anschläge 13 und 14 der Maske 11 gewährleisten eine sichere Lage und Führung der Lösetaste 3 an der Maske.

Gemäß den Fig. 4 und 7 ist an den Schenkeln des U-förmigen Schloßrahmens 9 ein Sperrglied 15 in Form einer Klinke schwenkbar gelagert, und zwar senkrecht zur Ebene der eingerasteten Schloßzunge 4. Die Klinke, die ihrerseits als Rahmenteil von im allgemeinen rechteckiger Form ausgebildet ist, ist an ihrem einen Ende am Schloßrahmen 9 in Ausnehmungen lose gelagert und an ihrem gegenüberliegenden Ende und dort mittig mit einem vorderen Sperrfortsatz 16 versehen. Dieser Fortsatz ist in bezug auf die Längserstreckung des übrigen Sperrgliedes 15 nach unten und vorne geneigt ausgebildet, um gemäß Fig. 7 in eine übliche Rastöffnung 17 der Schloßzunge 4 eingreifen zu können. Die vordere Fläche 18 des Sperrfortsatzes 16 weist als Betätigungsfläche für das Steuerorgan 7 des Endstückes 6 eine solche Neigung auf, daß das Steuerorgan den gemäß Fig. 6 in Offenstellung befindlichen Sperrfortsatz 16 nach unten drückt.

Auf einer mittigen Schiene 19 des Schloßrahmens 9 ist unterhalb des Sperrgliedes 15 ein Auswerfer 20 für die Schloßzunge 4 verschieblich gelagert und wird durch eine Wendeldruckfeder 21 auf der Schiene in Ausgangsstellung gehalten (Fig. 6). In dieser Stellung des Auswerfers bildet seine obere Fläche 22 eine Auflagefläche zur Sicherung der Offenstellung des Sperrgliedes, wobei der Auswerfer gleichzeitig die Raststelle für die Schloßzunge im fraglichen Mechanismus sperrt.

Der schräg nach unten geneigte Sperrfortsatz 16 des Sperrgliedes 15 besitzt ferner eine hintere Schrägfläche 23 als weitere Betätigungsfläche, die der vorderen Betätigungsfläche 18 im wesentlichen parallel gegenüberliegt. Durch diese hintere Schrägfläche 23 ist es möglich, daß mittels der Kraft der Feder 21 über den Vorderteil 4a der Schloßzunge 4 auf den Sperrfortsatz 16 wirkende Auswerfer 20 das Sperrglied 15 nach oben drückt, wenn die Lösetaste 3 das Sperrglied entriegelt hat.

Die Sperrstellung des Sperrgliedes 15 wird gemäß Fig. 7 durch einen Niederhalter 24 bewirkt, der durch eine am Schloßrahmen 9 montierte, blattförmige Druckfeder 25 in Niederhaltefunktion (Arbeitsstellung) gehalten wird, wo er unmittelbar blockierend gegen die Oberseite des Sperrgliedes 15 zur Anlage kommt.

In Weitergestaltung ist der beckengurtseitige Bereich des Schloßgehäuses 2 derart geschlossen ausgebildet, daß die übliche Gurtbandöse 10 des Schloßrahmens 9 für den Beckengurt 26 überdeckt ist. Hierdurch wird die Befestigungsschlaufe des Gurtes geschützt.

Das vorstehend beschriebene Gurtschloß 1 funktioniert wie folgt.

Nachdem die Gurtband-Endstücke 5 und 6 lagerichtig auf die Schloßzunge 4 gesteckt worden sind, wird die Schloßzunge in ungeneigter Haltung gerade in das Schloßgehäuse 2 eingesteckt, dessen Mechanismus sich in der Stellung gemäß Fig. 6 befindet. Nun schiebt zunächst der Teil 4a der Schloßzunge 4 den Auswerfer 20 gegen die Kraft der Feder 21 zurück, bis das Steuerorgan 7 des Endstückes 6 gegen die Betätigungsfläche 18 des Sperrgliedes 15 zur Anlage kommt. Ein weiterer Druck auf die Schloßzunge 4 bewirkt, daß der schräge Sperrfortsatz 16 und damit das Sperrglied 15 durch eine entsprechende Kraftkomponente der durch das Steuerorgan 7 ausgeübten Einrastkraft nach unten gedrückt wird und dabei in die Rastöffnung 17 der Schloßzunge gelangt. Die Feder 25 drückt nun den Niederhalter 24 nach vorn in seine Arbeitsstellung, wo er gegen die Oberseite des Sperrgliedes 15 im wesentlichen zur Anlage kommt und somit ein Ausrasten des Sperrgliedes 15 verhindert. Soll das Gurtschloß 1 wieder geöffnet werden, so wird auf die Lösetaste 3 gemäß dem Pfeil 27 in Fig. 7 ein Druck ausgeübt, der den Niederhalter 24 in eine hintere Stellung bewegt, so daß nun die Kraft der Druckfeder 21 für den Auswerfer 20 wirksam wird und bewirkt, daß der Steg 4a der Schloßzunge 4 den Sperrfortsatz 16 aufgrund seiner hinteren schrägen Betätigungsfläche 23 nach oben drücken kann, so daß die Schloßzunge 4 danach vom Auswerfer 20 aus dem Schloßgehäuse 2 ausgeworfen wird, wobei der Auswerfer gleichzeitig unter den Sperrfortsatz gelangt, so daß dieser in seiner Offenstellung verbleibt.

## Patentansprüche

1. Gurtschloß für ein Gurtband-Sicherheitssystem, bestehend aus einem Schloßgehäuse mit einem Schließ- und Lösemechanismus und aus einer in das Schloßgehäuse einsteckbaren und mit dem Mechanismus verriegelbaren Schloßzunge, wobei der genannte Mechanismus ein die Raststellung der Schloßzunge bestimmendes und zu ihr senkrecht verschwenkbares Sperrglied mit einem vorderen Sperrteil, einen federbelasteten Niederhalter zur Sicherung der Raststellung der Schloßzunge, eine mit dem das Sperrglied blockierenden Niederhalter zusammenwirkende, parallel zur Schloßzunge betätigbare Lösetaste sowie einen federbelasteten, durch die Schloßzunge zurückschiebbaren Auswerfer für letztere aufweist, dadurch gekennzeichnet, daß auf der Schloßzunge (4) in an sich bekannter Weise wenigstens ein Gurtband-Endstück (6) mit mindestens einem vorstehenden Steuerorgan (7) für die Betätigung des Mechanismus gehaltert ist, daß das Sperrteil des Sperrgliedes (15) als gegenüber dessen Längserstreckung schräg nach unten und vorne geneigter Sperrfortsatz (16) ausgebildet ist, daß die vordere Schrägfläche (18) des Sperrfortsatzes (16) eine Betätigungsfläche für das Steuerorgan (7) des Gurtband-Endstückes (6) zum Eindrücken des Sperrgliedes in seine Schließstellung bildet und daß die hintere, zur vorderen Schrägfläche (18) parallele Schrägfläche (23) des Sperrfortsatzes (16) eine weitere Betätigungsfläche für eine senkrecht zur Schloßzungenebene auf das Sperrglied (15) wirkende Öffnungsdruckkraftkomponente des Auswerfers (20) bildet.

2. Gurtschloß nach Anspruch 1, dadurch gekennzeichnet, daß das Sperrglied (15) als rahmenartiges Teil von im allgemeinen rechteckiger Form ausgebildet ist, dessen eines Ende in einem Schloßrahmen (9) des Schloßgehäuses (2) schwenkbar gelagert ist und dessen gegenüberliegendes Ende in der Mitte den schrägen Sperrfortsatz (16) aufweist.

## Claims

1. A belt lock for a belt strap safety system, comprising a lock case incorporating a closing and releasing mechanism and a lock tongue insertible into the lock case and lockable by means of the mechanism, the said mechanism comprising a locking member, with a forward locking element, which is pivotable perpendicularly with respect to the lock tongue and determines its stop position, a spring-loaded holding down element for securing the stop position of the lock tongue, a release key co-operating with the holding down element which blocks the locking member and able to be actuated parallel to the lock tongue, as well as a spring-loaded ejectorforthe lock tongue arranged to the pushed back by the latter, characterised in that there is secured the lock tongue (4) in a known manner at least one belt strap end piece (6) comprising at least one projecting control element (7) for actuation of the mechanism, that the locking element of the locking member (15) is formed as a locking extension (16) sloping obliquely downwards and forwards relative to its longitudinal direction, that the front oblique surface (18) of the locking extension (16) forms an actuating surface for the control element (7) of the belt strap end piece (6) for pressing the locking member into its locking position and that the rear oblique surface (23) parallel to the front oblique surface (18) of the locking extension (16) forms a further actuating surface for an opening thrust force component of the ejector (20) acting on the locking element (15) at right angles to the plane of the lock tongue.

2. A belt lock according to claim 1, characterised in that the locking member (15) is constructed as a frame-like part of generally rectangular shape of which one end is pivotally arranged in a lock frame (9) of the lock case (2) and of which the opposite end is provided in the middle with the oblique locking extension (16).

## Revendications

1. Boucle de ceinture (1) pour système de ceinture de sécurité, comprenant un logement de fermeture avec mécanisme de fermeture et d'ouverture et une languette de fermeture enfichable dans le logement de fermeture et verrouillable par ledit mécanisme, dans laquelle ledit mécanisme comprend un organe de verrouillage déterminant la position de blocage de la languette de fermeture et basculable perpendiculairement à celle-ci, et munie d'une partie avant de blocage, une butée inférieure sollicitée élastiquement pour assurer la position de blocage de la languette de fermeture, un bouton-poussoir coopérant avec la butée inférieure bloquant l'organe de verrouillage et, manoeuvrable parallèlement à la languette de fermeture ainsi qu'un éjecteur de la languette qui est sollicité élastiquement et pouvant repousser la languette de fermeture, caractérisée en ce que au moins une partie d'extrémité (6) de la ceinture (6) avec au moins un organe de commande (7) en saillie pour l'actionnement du mécanisme est maintenue d'une façon connue en soi sur la languette de fermeture (4), que la partie de blocage de l'organe de verrouillage (15) est conformée, par rapport à la dimension longitudinale de ce dernier, en prolongement de verrouillage (16) incliné vers le bas et vers l'avant, que la surface oblique (18) antérieure du prolongement de verrouillage (16) forme une surface de commande pour l'organe de commande (7) de la partie d'extrémité de ceinture (6) pour l'enfoncement de l'organe de verrouillage dans sa position de fermeture, et que la surface oblique arrière (23), du prolongement de verrouillage parallèle à la surface oblique avant (18), forme une autre surface de commande, pour une composante de force de compression d'ouverture d'éjecteur agissant sur l'organe de verrouillage (15) perpendiculairement au plan de la languette de fermeture.

2. Boucle de ceinture selon la revendication 1, caractérisée en ce que l'organe de verrouillage (15) est réalisé sous la forme d'un de forme générale rectangulaire dont une des extrémités est montée pivotante dans un cadre de fermeture (9) du logement de fermeture (2) et dont l'extrémité opposée présente dans son milieu le prolongement de verrouillage incliné (16).
